# EUROPÄISCHE PATENTSCHRIFT

(11) **EP 1 264 010 B1**
(45) Veröffentlichungstag und Bekanntmachung des Hinweises auf die Patenterteilung: **01.06.2005**
(21) Anmeldenummer: 01915052.3
(22) Anmeldetag: 23.02.2001
(51) Int. Cl.: C25D 21/14

(54) **VERFAHREN UND VORRICHTUNG ZUM REGULIEREN DER KONZENTRATION VON METALLIONEN IN EINER ELEKTROLYTFLÜSSIGKEIT SOWIE ANWENDUNG DES VERFAHRENS UND VERWENDUNG DER VORRICHTUNG**
METHOD AND DEVICE FOR THE REGULATION OF THE CONCENTRATION OF METAL IONS IN AN ELECTROLYTE AND USE THEREOF
PROCEDE ET DISPOSITIF POUR REGULER LA CONCENTRATION D'IONS METALLIQUES DANS UN ELECTROLYTE, MISE EN OEUVRE DUDIT PROCEDE ET UTILISATION DUDIT DISPOSITIF

(30) Priorität: 17.03.2000 DE 10013339
(43) Veröffentlichungstag der Anmeldung: 11.12.2002
(73) Patentinhaber: ATOTECH Deutschland GmbH, 10553 Berlin (DE)
(72) Erfinder: MATEJAT, Kai-Jens, 12676 Vehlefanz (DE); LAMPRECHT, Sven, 26197 Ahlhorn (DE)
(74) Vertreter: Effert, Bressel und Kollegen
(86) Internationale Anmeldenummer: PCT/DE2001/000748
(87) Internationale Veröffentlichungsnummer: WO 2001/068953

(56) Entgegenhaltungen:
- WO-A-91/04359
- WO-A-99/10564
- DE-A- 4 344 387
- US-A- 4 212 722
- PATENT ABSTRACTS OF JAPAN vol. 016, no. 512 (C-0998), 22. Oktober 1992 (1992-10-22) -& JP 04 191394 A (FURUKAWA ELECTRIC CO LTD:THE), 9. Juli 1992 (1992-07-09)

## Beschreibung

Die Erfindung betrifft ein Verfahren und eine Vorrichtung zum Regulieren der Konzentration von Metallionen in einer Elektrolytflüssigkeit. Das Verfahren und die Vorrichtung sind insbesondere anwendbar zum Regulieren der Konzentration von Kupferionen in einer zur elektrolytischen Abscheidung von Kupfer dienenden und zusätzlich Fe(II)- und Fe(III)-Verbindungen enthaltenden Kupferabscheidelösung.

Beim Galvanisieren unter Verwendung von unlöslichen Anoden muß dafür gesorgt werden, daß die Konzentration der Ionen des abzuscheidenden Metalls in der Elektrolytflüssigkeit möglichst konstant gehalten wird. Dies kann beispielsweise dadurch erreicht werden, daß ein Verlust der Metallionen in der Elektrolytflüssigkeit, der durch die elektrolytische Metallabscheidung verursacht wird, durch Zugabe entsprechender Metallverbindungen ausgeglichen wird. Die hierfür aufzuwendenden Versorgungs- und Entsorgungskosten sind jedoch sehr groß. Eine weitere bekannte Methode zur Ergänzung der Metallionen in der Elektrolytflüssigkeit besteht in der direkten Auflösung von Metall in der Flüssigkeit mit einem Oxidationsmittel, beispielsweise Sauerstoff. Zur Kupfergalvanisierung kann metallisches Kupfer in einer Elektrolytflüssigkeit, die mit Sauerstoff aus der Luft angereichert ist, aufgelöst werden. Ballastsalze, die u.a. bei der Ergänzung mit Metallsalzen entstehen, reichem sich in der Elektrolytflüssigkeit in diesem Falle nicht an. Allerdings entsteht beim Galvanisieren in beiden Fällen Sauerstoff an den unlöslichen Anoden der Elektrolysezelle. Dieser Sauerstoff greift die organischen Additive in der Elektrolytflüssigkeit an, die üblicherweise zur Steuerung der physikalischen Eigenschaften der abgeschiedenen Metallschicht zur Elektrolytflüssigkeit zugegeben werden. Der Sauerstoff führt zusätzlich auch zu einer korrosiven Zerstörung des Anodenwerkstoffes.

Zur Vermeidung der Bildung von schädlichen Gasen an den unlöslichen Anoden, beispielsweise von Sauerstoff und bei Verwendung von typischen schwefelsauren Verkupferungsbädem, die zusätzlich Chloridionen enthalten, auch von Chlor, wird in DD 215 589 B5 ein Verfahren zur elektrolytischen Metallabscheidung mit unlöslichen Anoden vorgeschlagen, bei dem zur Elektrotytflüssigkeit Stoffe eines elektrochemisch reversiblen Redoxsystems als Zusätze zugegeben werden, beispielsweise Fe(NH₄)₂(SO₄)₂, die durch intensive Zwangskonvektion mit der Elektrolytflüssigkeit an die Anoden transportiert, dort durch den Elektrolysestrom elektrochemisch umgesetzt, nach ihrem Umsatz mittels intensiver Zwangskonvektion von den Anoden ab in einen Metallionengenerator geleitet, in diesem an in ihm befindlichem Regenerierungsmetall bei gleichzeitiger außenstromloser Auflösung des Regenerierungsmetalls in ihren Ausgangszustand elektrochemisch zurückgesetzt und in diesem Ausgangszustand wieder mittels intensiver Zwangskonvektion dem Abscheidebehälter zugeführt werden. Die bei der Auflösung von Metallstücken in dem Metallionengenerator gebildeten Metallionen werden mit der Elektrolytflüssigkeit in die Galvanisieranlage geführt.

Mit diesem Verfahren kann die Bildung schädlicher Nebenprodukte an den unlöslichen Anoden vermieden werden. Außerdem werden die bei der elektrolytischen Metallabscheidung verbrauchten Metallionen durch Reaktion von entsprechenden Metallstücken mit dem Stoff des elektrochemisch reversiblen Redoxsystems nachgeliefert, indem die Metallstücke mit den oxidierten Stoffen oxidiert werden und sich die Metallionen bilden.

In DD 261 613 A1 wird ein Verfahren unter Verwendung von Stoffen eines elektrochemisch reversiblen Redoxsystems, wie Fe(NH₄)₂(SO₄)₂, für die elektrolytische Kupferabscheidung beschrieben, wobei angegeben wird, daß in der Abscheideflüssigkeit üblicherweise eingesetzte organische Additive zur Abscheidung von glatten und hochglänzenden Kupferschichten bei Durchführung des Verfahrens an den unlöslichen Anoden nicht oxidiert werden.

In DE 43 44 387 A1 wird ebenfalls ein Verfahren zur elektrolytischen Abscheidung von Kupfer mit vorbestimmten physikalischen Eigenschaften unter Verwendung unlöslicher Anoden und einem außerhalb der Galvanisierzelle angeordneten Kupferionengenerator sowie von Stoffen eines elektrochemisch reversiblen Redoxsystems in der Abscheideflüssigkeit beschrieben, wobei der Kupferionengenerator als Regenerierraum für die Metallionen dient und Kupferstücke enthält. Es wird angegeben, daß bei Durchführung der in DD 215 589 B5 und DD 261 613 A1 beschriebenen Verfahren eine Zersetzung der organischen Additive in der Abscheideflüssigkeit beobachtet wurde und daß sich daher bei längerer Betriebsdauer eines Abscheidebades Zersetzungsprodukte dieser Additive in dem Bad anreichern würden. Zur Lösung dieses Problems wird vorgeschlagen, die Stoffe des elektrochemisch reversiblen Redoxsystems in einer Konzentration einzusetzen, die gerade zur Aufrechterhaltung des galvanotechnisch notwendigen Gesamtkupfergehaltes in der Galvanisieranlage führt, und die Elektrolytflüssigkeit innerhalb und außerhalb der Galvanisierzelle derart zu führen, daß die Lebensdauer der an den Anoden der elektrolytischen Zelle oxidativ gebildeten Ionen des reversibel umsetzbaren Stoffes in der gesamten Galvanoanlage zeitlich so eingeschränkt wird, daß eine Zerstörung der Additive durch diese Ionen vermieden oder drastisch verringert wird.

Problematisch bei den genannten Verfahren und Vorrichtungen ist, daß sich der Metallgehalt in der Elektrolytflüssigkeit nicht ohne weiteres konstant halten läßt. Dies führt dazu, daß sich die Abscheidebedingungen ändern und damit keine reproduzierbaren Verhältnisse bei der elektrolytischen Abscheidung erreichbar sind. Die Änderung des Metallgehaltes in der Elektrolytflüssigkeit ist u.a. darauf zurückzuführen, daß die Metallstücke in dem Metallionengenerator nicht nur durch die Einwirkung der Stoffe des elektrochemisch reversiblen Redoxsystems gebildet werden, sondern im Falle eines Kupferabscheidebades unter Verwendung von Fe(II)/Fe(III)-Verbindungen als Stoffe des elektrochemisch reversiblen Redoxsystems auch durch in der Elektrolytflüssigkeit enthaltenen Sauerstoff aus der Luft.

Ferner wurde auch festgestellt, daß die oxidierten Stoffe des elektrochemisch reversiblen Redoxsystems nicht nur im Metallionengenerator sondern auch an der Kathode im Abscheidebehälter reduziert werden, so daß die kathodische Stromausbeute lediglich bei etwa 90 % liegt.

Aus den vorgenannten Gründen stellt sich ein stationärer Zustand zwischen der Bildung von Metallionen im Metallionengenerator und dem Verbrauch der Metallionen durch elektrolytische Metallabscheidung nicht ein. Speziell bei Anwendung einer höheren Temperatur wird dieser Effekt noch verstärkt. Der Gehalt der abzuscheidenden Metallionen in der Elektrolytflüssigkeit nimmt daher kontinuierlich zu. Der Gehalt der Metallionen muß jedoch innerhalb enger Grenzen gehalten werden, um ausreichend gute physikalische Eigenschaften der abgeschiedenen Metallschichten einhalten zu können.

In WO 9910564 A2 ist hierzu u.a. angegeben, daß es nicht möglich sei, die Konzentration der Metallionen in der Elektrolytflüssigkeit in einer zusätzlichen elektrolytischen Nebenzelle unter Verwendung einer unlöslichen Anode abzusenken, so wie es von herkömmlichen Galvanisieranlagen mit löslichen anstelle der hier verwendeten unlöslichen Anoden bekannt sei. Das sich dabei stellende Problem bestehe darin, daß die Stoffe des elektrochemisch reversiblen Redoxsystems an der Anode der Nebenzelle oxidiert werden, so daß der Gehalt der oxidierten Spezies dieser Stoffe in der Flüssigkeit ansteige. In der Folge steige auch der Gehalt der Metallionen in der Elektrolytflüssigkeit weiter an, so daß das eigentliche Ziel der Absenkung der Metallionenkonzentration verfehlt werde.

In dem genannten Dokument wird noch zusätzlich als Lösungsmöglichkeit für das Problem angegeben, die Elektrolytflüssigkeit permanent zu verdünnen. Da hierzu aber ständig große Mengen der Flüssigkeit verworfen und entsorgt werden müßten, sei diese auch als "feed and bleed"-Verfahren bekannte Vorgehensweise unbefriedigend.

Zur Lösung des Problems werden in dem Dokument ein Verfahren und eine Vorrichtung zur Regulierung der Konzentration von Metallionen vorgeschlagen. Danach wird zumindest ein Teil der in der Galvanisieranlage enthaltenen Elektrolytflüssigkeit durch eine oder mehrere mindestens eine unlösliche Anode und mindestens eine Kathode aufweisende elektrolytische Hilfszellen geleitet und zwischen den Anoden und den Kathoden der Hilfszellen ein so hoher elektrischer Stromfluß eingestellt, daß die Stromdichte an der Anodenoberfläche mindestens 6 A/dm² und die Stromdichte an der Kathodenoberfläche höchstens 3 A/dm² beträgt. Das Verhältnis der Oberfläche der Anoden zur Oberfläche der Kathoden wird auf mindestens 1 : 4 eingestellt.

Mit dieser Anordnung kann der Metallionengehalt in der Elektrolytflüssigkeit auch über einen längeren Zeitraum konstant gehalten werden, indem ein Teil der in der Elektrolytflüssigkeit enthaltenen oxidierten Spezies des elektrochemisch reversiblen Redoxsystems an der Kathode der Hilfszelle reduziert wird. Indem das Verhältnis der Stromdichten an der Anode und an der Kathode in der Hilfszelle beispielsweise durch geeignete Wahl des Verhältnisses der Oberflächen der Anode und der Kathode eingestellt wird, werden die reduzierten Spezies des elektrochemisch reversiblen Redoxsystems an der Anode der Hilfszelle nicht oder nur in einem untergeordneten Maße oxidiert, so daß die Konzentration der oxidierten Spezies des elektrochemisch reversiblen Redoxsystems reguliert und dadurch auf die Bildungsrate der Metallionen direkt Einfluß genommen werden kann.

Es hat sich jedoch herausgestellt, daß die in WO 9910564 A2 beschriebene Vorrichtung relativ aufwendig ist, da mehrere Nebenzellen zum Abscheidebehälter vorgesehen werden müssen. Es handelt sich hierbei um die erwähnte Hilfszelle und den Metallionengenerator. In Produktionsanlagen muß gegebenenfalls eine Vielzahl von Hilfszellen und Metallionengeneratoren vorgesehen werden. Außerdem wird an der Kathode in der Hilfszelle fortwährend Metall abgeschieden, so daß der Wirkungsgrad der Reduktion der oxidierten Spezies des elektrochemisch reversiblen Redoxsystems an der Kathode ständig sinkt und damit eine erhöhte elektrische Leistung erforderlich wird. Da die hierzu eingesetzten Gleichrichter zur Stromversorgung der Hilfszelle mit einer erhöhten Nennleistung ausgelegt werden müssen, sind nochmals erhöhte Anlagenkosten erforderlich. Außerdem ist die Lebensdauer dieser Vorrichtung durch einen korrosiven Angriff auf das Anodenmaterial limitiert.

Außerdem muß das auf der Kathode der Hilfszelle abgeschiedene Kupfer von Zeit zu Zeit elektrochemisch wieder entfernt werden, so daß nochmals zusätzliche Energie verbraucht wird und die Vorrichtung während dieses Zeitraumes nicht zur Verfügung steht. Daher müssen für eine kontinuierliche Produktion mehrere derartige Hilfszellen vorgesehen werden, von denen einige zur Regulierung der Metallionen-Konzentration eingesetzt werden, während in anderen parallel geschalteten Hilfszellen das Kupfer von der Kathode wieder entfernt wird. Besonders nachteilig ist hierbei, daß das üblicherweise eingesetzte Kathodenmaterial durch den Abtösevorgang geschädigt wird. Dadurch wird zum einen der Wirkungsgrad der Reduktion verringert. Zum anderen muß die Kathode nach einigen Ablösevorgängen durch eine neue ersetzt werden.

Für den Fall, dass anstelle der unlöslichen Anoden in der Elektrolysezelle lösliche Anoden verwendet werden, wird in Patent Abstracts of Japan Vol. 016, No. 512 (C-0998) - JP 04 191394 ebenfalls eine elektrolytische Hilfszelle zur Stabilisierung der Qualität der Kupferabscheidung auf einem Stahldraht vorgeschlagen. In der Elektrolysezelle der Vorrichtung wird Kupfer auf dem Stahldraht abgeschieden und die Lösung dann in die elektrolytische Hilfszelle überführt. Dort sind unlösliche Anoden und Kupferkathoden vorgesehen. Kupfer kann in diesem Falle aus der Lösung durch elektrolytische Abscheidung entfernt werden, so dass der Kupfergehalt auf einen vorbestimmten Wert eingestellt werden kann.

Der vorliegenden Erfindung liegt von daher das Problem zugrunde, die Nachteile der bekannten Verfahren und Vorrichtungen zu vermeiden und insbesondere eine Vorrichtung und ein Verfahren zu finden, mit denen eine wirtschaftliche Betriebsweise des elektrolytischen Abscheideverfahrens ermöglicht wird. Insbesondere sollen bei dem Abscheideverfahren unlösliche Anoden und in der Elektrolytflüssigkeit enthaltene Stoffe eines elektrochemisch reversiblen Redoxsystems eingesetzt werden. Das Verfahren soll über einen sehr langen Zeitraum unter konstanten Bedingungen durchführbar sein. Dabei soll insbesondere die Konzentration der Metallionen in der Elektrolytflüssigkeit innerhalb dieses Zeitraumes innerhalb enger Grenzen konstant gehalten werden. Es soll vor allem möglich sein, die Konzentration der Metallionen- mit einfachen Mitteln konstant zu halten, wobei nur ein geringer Energieverbrauch und geringe Anlagenkosten aufzuwenden sind.

Gelöst wird dieses Problem durch das Verfahren nach Anspruch 1, die Vorrichtung nach Anspruch 11, die Anwendung des Verfahrens nach Anspruch 22 und die Verwendung der Vorrichtung nach Anspruch 23. Bevorzugte Ausführungsformen der Erfindung sind in den Unteransprüchen angegeben.

Das erfindungsgemäße Verfahren dient zum Regulieren der Konzentration von Metallionen in einer zur elektrolytischen Abscheidung von Metall dienenden und zusätzlich Stoffe eines elektrochemisch reversiblen Redoxsystems in einer oxidierten und einer reduzierten Form enthaltenden Elektrolytflüssigkeit. Es besteht darin, daß
a. zumindest ein Teil der Elektrolytflüssigkeit durch mindestens eine jeweils mindestens eine unlösliche Hilfsanode und mindestens eine Hilfskathode aufweisende Hilfszelle geleitet wird,
b. zwischen den Hilfskathoden und den Hilfsanoden der Hilfszelle ein Stromfluß durch Anlegen einer Spannung erzeugt wird und
c. Stücke des abzuscheidenden Metalls als Hilfskathoden eingesetzt werden.

Die Elektrolytflüssigkeit wird hierzu kontinuierlich durch die Anlage, in der Metall elektrolytisch abgeschieden wird, und die Hilfszellen geleitet, dergestalt, daß die Flüssigkeit die Anlage und die Zellen zumindest zeitweise gleichzeitig oder gegebenenfalls auch nacheinander durchströmt. Dabei wird die Flüssigkeit nach dem Durchströmen der Hilfszellen immer wieder in die Anlage zurückgeleitet.

Zur elektrolytischen Metallabscheidung wird das Metall unter Verwendung von mindestens einer unlöslichen, vorzugsweise dimensionsstabilen Hauptanode aus der Elektrolytflüssigkeit auf dem Behandlungsgut abgeschieden. Hierzu wird ein Stromfluß zwischen dem Behandlungsgut und der Hauptanode erzeugt. Die Metallionen werden in mindestens einem von der Elektrolytflüssigkeit zumindest teilweise durchströmten Metallionengenerator als Hilfszelle durch die Stoffe des Redoxsystems in der oxidierten Form durch Auflösung von Metallstücken gebildet. Dabei werden die Stoffe in der oxidierten Form unter Bildung entsprechender Stoffe, beispielsweise Metallionen, in der reduzierten Form umgewandelt. Die dabei entstandenen Stoffe in der reduzierten Form werden an der Hauptanode unter Bildung der entsprechenden Stoffe in der oxidierten Form wieder oxidiert.

Die erfindungsgemäße Vorrichtung dient daher zur elektrolytischen Abscheidung von Metall mit einer Metallionen und zusätzlich Stoffe eines elektrochemisch reversiblen Redoxsystems in einer oxidierten und einer reduzierten Form enthaltenden Elektrolytflüssigkeit und umfasst eine Galvanisieranlage mit mindestens einer unlöslichen Hauptanode und mindestens einem mit der Galvanisieranlage in Flüssigkeitsverbindung stehenden Metallionengenerator, der als elektrolytische Hilfszelle dient,
a. in den Stücke des abzuscheidenden Metalls einfüllbar sind und
b. der mindestens eine unlösliche Hitfsanode und mindestens eine Stromversorgung, vorzugsweise eine Gleichstromquelle, zur Erzeugung eines Stromflusses zwischen der Hilfsanode und den einfüllbaren Metallstücken aufweist,
c. wobei die Metallstücke als Hilfskathoden einsetzbar sind.

Vorzugsweise sind Anodenräume, die die Hilfsanoden umgeben, und Kathodenräume, die die Metallstücke umgeben, durch zumindest partiell ionendurchlässige Mittel voneinander getrennt Gegebenenfalls können die zumindest partiell ionendurchlässigen Mittel zwischen den Anodenräumen und den Kathodenräumen aber auch entfallen. In diesem Falle sind die Hilfskathoden in einem flüssigkeitsberuhigien Abschnitt des Metallionengenerators untergebracht, um eine Vermischung der im Kathodenraum enthaltenen Elektrolytflüssigkeit mit der Elektrolytflüssigkeit im Anodenraum zumindest weitgehend zu vermeiden. Beispielsweise können die beiden Räume konstruktiv derart voneinander getrennt werden, daß die Vermischung weitgehend unterbleibt Die Metallstücke sind vorzugsweise in einem sehr gut durchströmten Abteil des Metallionengenerators untergebracht.

Mit dem erfindungsgemäßen Verfahren und der Vorrichtung, die insbesondere zum Regulieren der Konzentration von Kupferionen in einer zur elektrolytischen Abscheidung von Kupfer dienenden und zusätzlich Pe(II)- und Fe(III)-Verbindungen enthaltenden Kupferabscheidelösung dienen, kann der Metallionengehalt in einer Metallabscheidelösung in engen Grenzen konstant gehalten werden, so daß reproduzierbare Abscheidungsbedingungen eingehalten werden können. Die Metallabscheidelösung wird kontinuierlich von der Gatvanisieranlage, beispielsweise einem Abscheidebehälter, in den erfindungsgemäßen Metallionengenerator und von dort wieder zurück in die Galvanisieranlage überführt. Die an der Hauptanode in der Galvanisieranlage gebildeten Stoffe des Redoxsystems in der oxidierten Form werden an den Metallstücken im Metallionengenerator unter Bildung von Metallionen wieder reduziert. Indem die Bildungsrate der Stoffe des Redoxsystems in der reduzierten Form im Metallionengenerator durch kathodische Polarisierung der Metallstücke gegenüber einer Hilfsanode verändert werden kann, kann die Bildungsrate der Metallionen im Metallionengenerator reguliert werden. Eine erneute Oxidation der reduzierten Stoffe des Redoxsystems zu den oxidierten Stoffen an der Hilfsanode wird dadurch weitgehend verhindert, daß der die Hilfsanode umgebende Anodenraum von dem die Metallstücke umgebenden Kathodenraum getrennt ist. Eine Vermischung der Flüssigkeiten im Anoden- und im Kathodenraum wird weitgehend vermieden, so daß die reduzierten Stoffe des Redoxsystems nur in sehr geringem Umfange an die Hilfsanode gelangen können, da diese Stoffe nur durch Diffusion an die Hilfsanode gelangen können und die Konzentration dieser Stoffe in dem Anodenraum durch die dortige elektrochemische Reaktion verarmt.

Durch Einstellen des Stromflusses im Metallionengenerator wird die Produktionsrate der Stoffe des Redoxsystems in der reduzierten Form und damit nachfolgend die Bildungsrate der Metallionen im Metallionengenerator auf einen Wert eingestellt, der so groß ist, daß die pro Zeiteinheit erzeugte Menge an Metallionen durch Oxidation mit den Redoxverbindungen, zuzüglich der Menge, die durch Auflösung des Metalls durch den in die Elektrolytflüssigkeit eingetragenen Luftsauerstoff entsteht, genau gleich groß ist wie die Menge der an der Kathode in der Galvanisieranlage verbrauchten Metallionen. Somit bleibt der Gesamtionengehalt des abzuscheidenden Metalls in der Elektrolytflüssigkeit konstant. Bei Anwendung des erfindungsgemäßen Verfahrens stellt sich also der gewünschte stationäre Zustand zwischen der Metallionenbildung und deren Verbrauch ein.

Das erfindungsgemäße Verfahren und die Vorrichtung weisen gegenüber der in WO 9910564 A2 beschriebenen Erfindung den weiteren Vorteil auf, daß nur eine oder mehrere Nebenzellen zusätzlich zur Galvanisieranlage vorgesehen werden müssen und nicht eine oder mehrere Hilfszellen und ein oder mehrere zusätzliche Metallionengeneratoren. Dadurch sind die Aufwendungen für die Anlagentechnik wesentlich geringer. Außerdem kommt die Abscheidelösung nicht mit einer inerten Hilfskathode wie bei der in der WO 9910564 A2 beschriebenen Anlage in Kontakt, so daß eine mögliche Abscheidung von Metall auf der Hilfskathode nicht zu den oben erörterten Problemen führen kann. Daher kommt das erfindungsgemäße Verfahren auch über einen sehr langen Zeitraum ohne wesentliche Wartungsarbeiten aus, beispielsweise ohne ein in der bekannten Vorrichtung erforderliches intermediäres Ablösen des abgeschiedenen Metalls von der Hilfskathode. Das dabei entstehende Problem, nämlich eine Verringerung des Wirkungsgrades der Umwandlung der oxidierten Stoffe des Redoxsystems in die reduzierten Stoffe durch einen gebildeten Metallüberzug auf der Hilfskathode, stellt sich bei Anwendung der vorliegenden Erfindung nicht ein.

Die Absenkung des Gehaltes der Stoffe des Redoxsystems in der oxidierten Form im Elektrolyten hat einen zusätzlichen Nutzeffekt: Das Behandlungsgut in der Galvanisieranlage befindet sich in einer Elektrolytflüssigkeit, die bei Durchführung des erfindungsgemäßen Verfahrens eine verringerte Konzentration der Stoffe des Redoxsystems in der oxidierten Form enthält. Eine entsprechend geringere Menge der Stoffe des Redoxsystems wird vom Galvanisierstrom an der Behandlungsgutoberfläche reduziert. Die Folge davon ist eine Verbesserung der kathodischen Stromausbeute in der Galvanisieranlage. Der damit verbundene Gewinn an Produktionskapazität beträgt bis zu 10 %.

Ein weiterer Vorteil der Erfindung besteht darin, daß der von Galvanisieranlagen mit löslichen Anoden bekannte Anodenschlamm entfällt. Trotzdem kann teilweise ein "feed and bleed"-Betrieb der Anlage nützlich sein. Dies gilt insbesondere dann, wenn organische und/oder anorganische Zusätze in der Elektrolytflüssigkeit langfristig ausgetauscht werden sollen. Als Folge des teilweisen Verwerfens der Elektrolytflüssigkeit wird auch der Gehalt der oxidierten Metallionen des Redoxsystems anteilsmäßig gesenkt. Um diesen Anteil kann die Kapazität des Metaltionengenerators verringert werden. Der Metallionengehalt kann somit auch dadurch konstant gehalten werden, daß Stoffe des Redoxsystems in der oxidierten Form im Metallionengenerator reduziert werden und gleichzeitig ein Teil der Elektrolytflüssigkeit aus der Galvanisieranlage entfernt und durch frische Elektrolytflüssigkeit ersetzt wird.

Vorzugsweise werden mit Edelmetallen und/oder mit Mischoxiden insbesondere von Edelmetallen aktivierte inerte Metallelektroden als unlösliche Hilfsanoden eingesetzt. Dieses Material ist gegenüber der Abscheidelösung und den verwendeten Stoffen des Redoxsystems chemisch und elektrochemisch stabil. Beispielsweise wird Titan oder Tantal als Grundwerkstoff eingesetzt. Der Grundwerkstoff wird vorzugsweise als perforiertes Elektrodenmaterial verwendet, beispielsweise in Form von Streckmetall oder Netzen, um bei geringem Platzangebot eine große Oberfläche zu bieten. Da bei elektrochemischen Reaktionen an diesen Metallen eine erhebliche Polarisationsüberspannung anliegt, werden die Grundwerkstoffe mit einem Edelmetall, vorzugsweise Platin, Iridium, Ruthenium oder deren Oxiden oder Mischoxiden beschichtet. Außerdem wird der Grundwerkstoff dadurch auch gegen einen elektrolytischen Abtrag geschützt. Titananoden mit einer Iridiumoxidbeschichtung, die mit kugelförmigen Körpern bestrahlt und dadurch porenfrei verdichtet werden, sind ausreichend beständig und weisen daher eine lange Lebensdauer unter den angewendeten Bedingungen auf.

Vorzugsweise werden Metallstücke in Form von Kugeln eingesetzt. Kupfer braucht nicht wie bei Verwendung löslicher Kupferanoden Phosphor zu enthalten. Dadurch wird die Bildung von Anodenschlamm vermindert. Metallkugeln weisen den Vorteil auf, daß eine Volumenverringerung der Kugelschüttung im Metallionengenerator bei der Auflösung der Metallstücke nicht ohne weiteres zu Brücken bildenden Hohlräumen führt, so daß das Nachfüllen von neuen Metallstücken erleichtert wird. Durch den Einsatz von Kugeln mit einem geeigneten Durchmesser kann das Schüttvolumen im Metallionengenerator optimiert werden. Dadurch werden wiederum der Strömungswiderstand oder bei vorgegebener Pumpenleistung der Volumenstrom der Abscheidelösung durch die gebildete Metallkugelschüttung festgelegt. Die Metallstücke können aber auch im wesentlichen zylindrisch oder quaderförmig sein. Es ist auf eine ausreichende Durchströmung des Kathodenraumes zu achten.

Um ferner eine Oxidation von in den Anodenraum gelangenden Stoffen des Redoxsystems in der reduzierten Form weiter zu vermindern, wird das Verhältnis der Oberfläche der Metallstücke zur Oberfläche der mindestens einen Hilfsanode auf einen Wert von mindestens 4 : 1 eingestellt. Dadurch wird die Stromdichte an der Hilfsanode erhöht, so daß bevorzugt das Wasser der Abscheidelösung unter Bildung von Sauerstoff oxidiert und nur in untergeordnetem Umfange die Stoffe des Redoxsystems in der reduzierten Form oxidiert werden. Besonders bevorzugt ist ein Oberflächenverhältnis von mindestens 6 : 1 und insbesondere von mindestens 10 : 1. Insbesondere bevorzugt sind Verhältnisse von mindestens 40 : 1 und vor allem von mindestens 100 : 1. Ein derart großes Oberflächenverhältnis kann beispielsweise durch Wahl von kleinen Metallstükken, insbesondere Metallkugeln mit einem kleinen Durchmesser, eingestellt werden. Typischerweise stellt sich eine kathodische Stromdichte von 0,1 A/dm² bis 0,5 A/dm² und eine anodische Stromdichte von 20 A/dm² bis 60 A/dm² ein. Unter diesen Bedingungen wird praktisch nur noch Sauerstoff an der Anode gebildet. Gegebenenfalls im Anodenraum vorhandene Stoffe des Redoxsystems in der reduzierten Form werden unter diesen Bedingungen praktisch nicht oxidiert.

Der Metallionengenerator kann vorzugsweise rohrförmig ausgebildet sein. Eine vorteilhafte Ausführungsform in diesem Falle besteht darin, daß die Hilfsanode oberhalb des von den Metallstücken einnehmbaren Raumes angeordnet ist. Dadurch kann der an der Hilfsanode durch die anodische Wasserzersetzung gebildete Sauerstoff aus der Abscheidelösung im Metallionengenerator entweichen, ohne daß er mit den Metallstücken in Berührung kommt und ohne daß er mit der Lösung in intensiven Kontakt gerät mit der Folge, daß er sich in nennenswerten Mengen in der Lösung auflöst und auf diese Weise zu den Metallstücken gelangt. Mit dieser Anordnung wird daher verhindert, daß sich die Metallstücke mit erhöhter Rate durch die Einwirkung des Sauerstoffes auflösen.

In einer alternativen, vorteilhaften Ausführungsform kann der Metallionengenerator durch senkrechte Teilung auch in zwei Abteile (Anodenraum und Kathodenraum) aufgeteilt sein, wobei in dem einen Abteil die Metallstücke und in dem anderen die mindestens eine Hilfsanode angeordnet sind. Auch in diesem Falle tritt an der Hilfsanode entstehender Sauerstoff ohne weitere Berührung mit den Metallstücken aus der Abscheidelösung aus.

Die Schüttung der Metallstücke ruht vorzugsweise auf einer siebförmig ausgebildeten Elektrode, die aus einem inerten Material besteht, beispielsweise Titan. Über diese Elektrode kann der Strom den Metallstücken zugeführt werden. Indem diese Elektrode siebförmig ausgebildet ist, kann die Abscheidelösung durch das Sieb hindurch an die Metallschüttung und durch diese hindurch gefördert werden. Damit werden reproduzierbare Strömungsverhältnisse in der Metallschüttung eingestellt. Die in den Kathodenraum eintretende Abscheidelösung kann nach Durchtritt der Metallschüttung im oberen Bereich des Kathodenraums durch Überfließen aus dem Kathodenraum wieder herausgeführt werden. Indem eine hohe Strömungsgeschwindigkeit durch die Schüttung eingestellt wird, kann der Wirkungsgrad der Reduktion der Stoffe des Redoxsystems in der oxidierten Form an den Metallstücken erhöht werden, da die Konzentrationsüberspannung für diese Stoffe an den Stücken verringert wird.

Die Hilfsanode wird von einem Anodenraum und die Metallstücke von einem Kathodenraum umgeben, in denen sich die Abscheidelösung befindet. Die beiden Räume sind durch zumindest partiell ionendurchlässige Mittel voneinander getrennt. Als ionendurchlässige Mittel können vorzugsweise flüssigkeitsdurchlässige, nichtleitende Gewebe eingesetzt werden, beispielsweise ein Polypropylengewebe. Dieses Material behindert die Konvektion zwischen den Elektrolyträumen.

In einer alternativen Ausführungsform können auch lonenaustauschermembranen eingesetzt werden. Diese weisen den weiteren Vorteil auf, daß nicht nur die Konvektion zwischen Elektrolyträumen sondern auch die Migration selektiv behindert werden kann. Wenn beispielsweise eine Anionenaustauschermembran eingesetzt wird, können Anionen aus dem Kathodenraum in den Anodenraum gelangen, nicht jedoch Kationen aus dem Anodenraum in den Kathodenraum. Für den Fall, daß eine Kupferabscheidelösung mit Fe²⁺- und Fe³⁺-Ionen eingesetzt wird, werden die im Anodenraum durch Oxidation gebildeten Fe³⁺-Ionen nicht in den Kathodenraum überführt, so daß der Wirkungsgrad der erfindüngsgemäßen Vorrichtung nicht beeinträchtigt wird. Bei einer Überführung dieser Ionen in den Kathodenraum würden die Fe³⁺-Ionen in einer Konkurrenzreaktion zur Cu²⁺-Reduktion zu Fe²⁺-Ionen reduziert werden. Von daher sind Ionenaustauschermembranen als zumindest partiell ionendurchlässige Mittel unter technischen Gesichtspunkten besonders vorteilhaft. Allerdings sind diese Materialien auch teurer und mechanisch empfindlicher als die flüssigkeitsdurchtässigen Gewebe.

Die Metallionenkonzentration in der Abscheidelösung kann beispielsweise durch Einstellen des Stromflusses zwischen der Hilfsanode und den Metallstücken reguliert werden. Hierzu wird der Strom über die Stromversorgung gesteuert. Für eine automatische Steuerung des Metallionengehaltes kann zusätzlich ein Sensor vorgesehen sein, mit dem die Metallionenkonzentration in der Lösung kontinuierlich gemessen wird. Hierzu kann beispielsweise die Extinktion der Abscheidelösung in einer separaten von der Lösung durchströmten Meßzelle photometrisch ermittelt und das Ausgangssignal der Meßzelle einem Komparator zugeführt werden. Die dabei entstehende Regelgröße kann dann in eine Steuergröße zur Einstellung des Stromes an der Stromversorgung umgesetzt werden. Über diesen Strom wird primär der Gehalt der Stoffe des Redoxsystems in der Elektrolytflüssigkeit beeinflußt. Dieser Gehalt beeinflußt wiederum die Auflösungsrate an den Metallstücken.

Die Elektrolytflüssigkeit wird von der Galvanisieranlage, in der sich die inerten Hauptanoden und das zu beschichtende Gut befinden, in einem Zwangsumlauf in den Metallionengenerator gefördert und von diesem wieder zurück in die Galvanisieranlage. Hierzu werden Pumpen eingesetzt, die die Flüssigkeit über geeignete Rohrleitungen in dem Zwangsumlauf fördern. Gegebenenfalls wird auch ein Vorratsbehälter eingesetzt, der zwischen der Galvanisieranlage und dem Metallionengenerator angeordnet ist. Dieser Vorratsbehälter dient beispielsweise dazu, die Elektrolytflüssigkeit für mehrere parallel betriebene Abscheidebehälter in einer Galvanisieranlage zu bevorraten. Hierzu können zwei Flüssigkeitskreisläufe gebildet werden, von denen einer zwischen den Abscheidebehältem und dem Vorratsbehälter, und ein zweiter zwischen dem Vorratsbehälter und dem Metallionengenerator gebildet ist. Außerdem können auch Filtermittel in den Umlauf eingefügt werden, um Verunreinigungen aus der Elektrolytflüssigkeit zu entfernen. Grundsätzlich kann der Metallionengenerator auch in dem Abscheidebehälter selbst plaziert werden, um möglichst kurze Strömungswege zu erreichen.

Die Erfindung ist vorzugsweise für die Regulierung der Konzentration des Kupferionen-Gehaltes in Kupferbädern unter Verwendung von dimensionsstabilen, inerten Anoden im Abscheidebehälter geeignet, in denen zur Aufrechterhaltung der Konzentration der Kupferionen Fe²⁺- und Fe³⁺-Salze, vorzugsweise FeSO₄/Fe₂(SO₄)₃ oder Fe(NH₄)₂(SO₄)₂, bzw. andere Salze, enthalten sind. Die Erfindung ist grundsätzlich auch einsetzbar zum Regulieren der Metallionen-Konzentration in Bädern zum elektrolytischen Abscheiden anderer Metalle, beispielsweise von Zink, Nickel, Chrom, Zinn, Blei und deren Legierungen untereinander und mit anderen Elementen, beispielsweise mit Phosphor und/oder Bor. In diesem Fall sind gegebenenfalls andere Stoffe eines elektrochemisch reversibel umsetzbaren Redoxsystems zu verwenden, wobei das Redoxsystem in Abhängigkeit vom jeweiligen Abscheidungspotential ausgewählt wird. Beispielsweise können auch Verbindungen der Elemente Titan, Cer, Vanadin, Mangan, Chrom eingesetzt werden. Verwendbare Verbindungen sind beispielsweise Titanylschwefelsäure, Cer(IV)-sulfat, Alkalimetavanadat, Mangan(II)-sulfat und Alkalichromat oder -dichromat.

Das erfindungsgemäße Verfahren und die Vorrichtung sind besonders zur Anwendung in horizontalen Durchlaufanlagen zum Galvanisieren geeignet, in denen plattenförmiges Behandlungsgut, vorzugsweise Leiterplatten, in horizontaler oder vertikaler Lage und horizontaler Richtung linear fortbewegt und dabei mit der Elektrolytflüssigkeit in Kontakt gebracht werden. Das Verfahren kann natürlich auch zur Galvanisierung von Behandlungsgut in herkömmlichen Tauchanlagen eingesetzt werden, in die das Behandlungsgut meist in vertikaler Ausrichtung eingetaucht wird.

Die Erfindung wird nachfolgend an Hand der Figuren näher erläutert. Es zeigen:
- **Fig. 1:**: eine schematische Darstellung einer Anordnung zum Galvanisieren;
- **Fig. 2:**: eine Darstellung des Metallionengenerators in einer ersten Ausführungsform im Querschnitt;
- **Fig. 3:**: eine Darstellung des oberen Bereiches des Metallionengenerators in einer ersten Ausführungsform im Querschnitt;
- **Fig. 4:**: eine Darstellung des Metallionengenerators in einer zweiten Ausführungsform im Querschnitt.

In **Fig. 1** ist eine Anordnung zum Galvanisieren schematisch dargestellt, die einen Abscheidebehälter **1,** einen Metallionengenerator **2** und einen Vorratsbehälter **3** aufweist. Der Abscheidebehälter **1** kann beispielsweise als Durchlaufanlage zur Behandlung von Leiterplatten ausgebildet sein, wobei vorzugsweise ein Sumpf vorgesehen ist, aus dem Elektrolytflüssigkeit zum Anschwallen, Anspritzen an die oder anderweitigen In-Kontakt-Bringen mit den Leiterplatten entnommen wird und nach dem Kontakt mit den Leiterplatten wieder zurückfließt. Der in **Fig. 1** gezeigte Behälter **1** ist in diesem Falle der Sumpf.

Die einzelnen Behälter sind mit der Elektrolytflüssigkeit gefüllt. Als Elektrolytflüssigkeit kann beispielsweise ein schwefelsaures Kupferbad eingesetzt werden, das Kupfersulfat, Schwefelsäure und Natriumchlorid sowie organische und anorganische Additive zur Steuerung der physikalischen Eigenschaften des abgeschiedenen Metalls enthält.

Der Metallionengenerator **2** enthält eine Hilfsanode **20** und Metallstücke **30**. Die Metallstücke **30** (nur ausschnittsweise dargestellt) ruhen als Schüttung auf einem Siebboden **31**, der aus Titan hergestellt ist. Der Siebboden **31** und die Hilfsanode **20** sind über elektrische Zuleitungen **40,41** mit einer Gleichstromversorgung **50** verbunden. Der Siebboden **31** ist kathodisch gepolt und hierzu mit dem negativen Pol der Stromversorgung **50** verbunden. Die Hitfsanode **20** ist anodisch gepolt und mit dem positiven Pol der Stromversorgung **50** verbunden. Über den elektrischen Kontakt der Metallstücke **30** mit dem Siebboden **31** werden die Metallstücke **30** ebenfalls kathodisch polarisiert, so daß ein Stromfluß zwischen den Metallstücken **30** und der Hilfsanode **20** hergestellt wird. Zwischen dem die Hilfsanode **20** umgebenden Anodenraum **25** und dem Kathodenraum **35,** in dem sich die Metallstücke **30** befinden, ist ein ionendurchlässiges Polypropylengewebe **21** eingespannt, um konvektiven Flüssigkeitsaustausch zwischen den Räumen **25** und **35** zu verhindern.

Der Abscheidebehälter **1** ist mit dem Vorratsbehälter **3** in einem ersten Flüssigkeitskreislauf verbunden: Elektrolytflüssigkeit wird im oberen Bereich des Abscheidebehälters **1** über die Rohrleitung **4** abgezogen und zum Vorratsbehälter **3** überführt. Beispielsweise kann die Flüssigkeit über ein Überlaufabteil aus dem Abscheidebehälter **1** abgezogen werden. Die im Vorratsbehälter **3** enthaltene Flüssigkeit wird im unteren Bereich des Behälters über eine Rohrleitung **5** mit einer Pumpe **6** abgezogen und über eine Filtereinheit **7,** beispielsweise gewickelte Filterkerzen, geleitet. Die gefilterte Lösung wird über die Rohrleitung **8** in den Abscheidebehälter **1** zurückgeführt.

Der Vorratsbehälter **3** ist ferner mit dem Metallionengenerator **2** über einen zweiten Flüssigkeitskreislauf verbunden: Flüssigkeit wird am Boden des Vorratsbehälters **3** über die Rohrleitung **9** abgeführt und im unteren Bereich unterhalb des Siebbodens **31** in den Metallionenbehälter **2** eingeleitet. Die Flüssigkeit wird über einen Überlauf im oberen Bereich des Kathodenraumes **35** aus dem Metallionengenerator **2** wieder abgezogen und über die Rohrleitung **10** in den Vorratsbehälter **3** zurückgeführt.

In **Fig. 2** ist eine erste Ausführungsform des Metallionengenerators **2** im Querschnitt dargestellt. Der Metallionengenerator **2** besteht aus einem Rohrgehäuse **15,** das beispielsweise aus Polypropylen besteht und das einen Boden **16** aufweist, ebenfalls beispielsweise aus Polypropylen. Das Rohrgehäuse **15** weist an der oberen Stirnseite eine Öffnung **17** auf. Im unteren Bereich des Rohrgehäuses **15** ist ein Flüssigkeitseinlaß **18** für die Elektrolytflüssigkeit vorgesehen. Im oberen Bereich ist in entsprechender Weise ein Flüssigkeitsauslaß **19** angeordnet. Der Querschnitt des Rohrgehäuses **15** ist vorzugsweise rechtekkig, quadratisch oder rund.

Im Metallionengenerator **2** befinden sich ein Anodenraum **25** und ein Kathodenraum **35.** Der Anodenraum **25** und der Kathodenraum **35** sind durch eine Wand **24** und ein am unteren Rand der Wand **24** befestigtes ionendurchlässiges Gewebe **21** voneinander getrennt, in diesem Falle ein Polypropylengewebe. Dies ist im Detail in **Fig. 3** dargestellt. Dadurch wird der konvektive Flüssigkeitsaustausch zwischen den beiden Räumen **25** und **35** weitgehend unterbunden. Die Wand **24** bildet eine obere Öffnung und ist am oberen stimseitigen Rand des Rohrgehäuses **15** befestigt (nicht dargestellt).

Im Anodenraum **25** ist die Hilfsanode **20** untergebracht. Im Kathodenraum **35** sind die Metallstücke **30** enthalten, in diesem Falle keine Phosphor enthattenden Kupferkugeln, beispielsweise mit einem Durchmesser von etwa 30 mm. Die Kupferkugeln **30** bilden eine Schüttung, die auf einem Titansieb **31** im unteren Bereich des Rohrgehäuses **15** ruht. Die Hilfsanode **20** ist an den positiven Pol und der Siebboden **31** an den negativen Pol einer Gleichstromversorgung angeschlossen. Die Verschraubungsstelle **38** für die anodische Stromzuleitung von der Gleichspannungsquelle zur Hilfsanode **20** und die kathodische Verschräubungsstelle **39** für die Stromleitung zum Siebboden **31** sind in **Fig. 3** schematisch dargestellt. In diesem Falle sind die elektrischen Zuführungen für den Siebboden **31** nach oben aus dem Metallionengenerator **2** isoliert herausgeführt.

Das Rohr **9** führt über den Flüssigkeitseinlaß **18** in den Metallionengenerator **2.** Der Flüssigkeitseinlaß **18** ist unterhalb des Siebes **31** vorgesehen. Das Sieb verhindert, daß Metallstücke oder Schlamm das Rohr **9** verstopfen können. Der Metallionengenerator **2** ist ferner am Flüssigkeitsauslaß **19** mit dem Rohr **10** verbunden. Der Flüssigkeitsauslaß **19** ist im oberen Bereich des Metallionengenerators **2** angeordnet. Um zu gewährleisten, daß der Metallionengenerator **2** stets bis zum Flüssigkeitsniveau **22** gefüllt ist, wird der Flüssigkeitsauslaß **19** als aus dem Rohrgehäuse **15** herausführende Rohrleitung **10** ausgebildet, die eine Austrittsöffnung **11** im oberen Bereich des Kathodenraumes **35** aufweist. Die Elektrolytflüssigkeit kann durch die Austrittsöffnung **11** aus dem Kathodenraum **35** in die Rohrleitung **10** austreten. Diese Austrittsöffnung **11** ist oberhalb des Niveaus der Hilfsanode **20** angeordnet, um zu gewährleisten, daß sich die Hilfsanode **20** stets innerhalb der Flüssigkeit befindet.

Die vom Vorratsbehälter **3** oder direkt vom Abscheidebehälter **1** kommende Elektrolytflüssigkeit, die neben Kupferionen auch an der Hauptanode gebildete Fe³⁺-Ionen und gegebenenfalls zusätzlich Fe²⁺-Ionen enthält, wird über den Flüssigkeitseinlaß **18** in den Metallionengenerator **2** gepumpt. Die Flüssigkeit tritt dann in Richtung des Pfeiles **23** durch den Siebboden **31** hindurch in den Kathodenraum **35** ein, in dem sich die Kupferkugeln **30** befinden. Durch Reaktion der Fe³⁺-Ionen mit dem Kupfer werden Cu²⁺-Ionen gebildet, wobei gleichzeitig Fe²⁺-Ionen entstehen. Die Bildungsrate der Kupferionen kann durch kathodische Polarisierung der Kupferkugeln **30** über den Siebboden **31** reguliert werden: Durch Erhöhen des kathodischen Potentials an den Kupferkugeln **30** wird die Bildungsrate der Cu²⁺-Ionen zurückgedrängt. Die mit Cu²⁺-Ionen angereicherte Lösung tritt im oberen Bereich des Kathodenraumes **35** durch die Öffnung **11** über den Flüssigkeitsauslaß **19** aus dem Metallionengenerator **2** wieder aus. Durch Anlegen eines kathodischen Potentials an den Siebboden **31** und damit an die Kupferkugeln **30** und eines anodischen Potentials an die Hilfsanode **20** im Anodenraum **25** wird die elektrochemische Reaktion ermöglicht. Das im Anodenraum **25** enthaltene Wasser der Elektrolytflüssigkeit wird anodisch zu Sauerstoff oxidiert, das aus dem oberen Bereich des Metallionengenerators **2** durch die Öffnung **17** austritt. Gegebenenfalls werden auch noch im Anodenraum **25** enthaltene Fe²⁺-Ionen an der Hilfsanode **20** oxidiert. Da der Flüssigkeitsaustausch zwischen dem Kathodenraum **35** und dem Anodenraum **25** durch die Abtrennung **21,24** stark behindert wird, verarmen die Fe²⁺-Ionen im Anodenraum **25,** so daß deren Konzentration im stationären Betrieb nahe Null ist.

In **Fig. 4** ist eine zweite Ausführungsform des erfindungsgemäßen Metallionengenerators **2** dargestellt. Der Metallionengenerator **2** ist in diesem Falle ein Behälter mit Seitenwänden **15,** die einen rechteckigen, quadratischen oder runden Grundriß des Metallionengenerators **2** bilden. Der Behälter weist außerdem einen Boden **16** auf. Die Wände **15** und der Boden **16** bestehen aus Polypropylen. Nach oben bildet der Metallionengenerator **2** eine Öffnung **17.**

Der Metallionengenerator **2** weist wiederum einen Kathodenraum **35** und einen Anodenraum **25** auf. Die Räume **25** und **35** sind ferner durch eine ionendurchlässige Wand **21** voneinander getrennt, in diesem Falle eine Ionenaustauschermembran, vorzugsweise eine Anionenaustauschermembran, die senkrecht angeordnet ist. Ferner ist eine gelochte Wand **26** vorgesehen, die der Membran die nötige Stabilität verleiht.

Im Kathodenraum **35** ist im unteren Bereich ein Siebboden **31** angeordnet, der durch ein Titannetz gebildet wird. Auf dem Siebboden **31** ruht eine Schüttung von Metallstücken **30** (nur ausschnittsweise dargestellt), hier Kupferkugeln mit einem Durchmesser von etwa 30 mm. Im Anodenraum ist eine Hilfsanode **20** untergebracht. Die Hilfsanode **20** ist an den positiven Pol und der Siebboden **31** an den negativen Pol einer Gleichstromversorgung angeschlossen (nicht dargestellt).

Die Elektrolytflüssigkeit kann durch den unteren Flüssigkeitseinlaß **18** in den Metallionengenerator **2** eintreten. Der Flüssigkeitseinlaß **18** ist unterhalb des Siebbodens **31** angeordnet. Flüssigkeit kann über einen oberen Flüssigkeitsauslaß **19** aus dem Metallionengenerator **2** wieder austreten. Der Auslaß **19** ist im oberen Bereich des Kathodenraumes **35** angeordnet.

Die Funktionsweise des Metallionengenerators **2** in dieser Ausführungsform entspricht der der ersten Ausführungsform in den **Fig. 2** und **3.** Insoweit wird auf die vorstehenden Erklärungen Bezug genommen.

### Bezugsziffernliste:

- **1**: Abscheidebehälter
- **2**: Metallionengenerator
- **3**: Vorratsbehälter
- **4,5,8,9,10**: Rohrleitungen
- **6**: Pumpe
- **7**: Filtereinheit
- **11**: Austrittsöffnung
- **15**: Rohrgehäuse des Metallionengenerators **2**
- **16**: Boden des Metallionengenerators **2**
- **17**: stirnseitige obere Öffnung des Metallionengenerators **2**
- **18**: Flüssigkeitseinlaß in den Metallionengenerator **2**
- **19**: Flüssigkeitsauslaß aus dem Metallionengenerator **2**
- **20**: Hilfsanode
- **21**: ionendurchlässiges Mittel (Gewebe)
- **22**: Flüssigkeitsniveau
- **23**: Strömungsrichtung der Elektrolytflüssigkeit
- **24**: Wand zur Trennung des Anodenraumes **25** vom Kathodenraum **35**
- **25**: Anodenraum
- **26**: perforierte Trennwand
- **30**: Metallstücke, Kupferkugeln
- **31**: Siebboden, Titannetz
- **35**: Kathodenraum
- **38**: elektrischer Kontakt zur Stromzuführung zur Hilfsanode **20**
- **39**: elektrischer Kontakt zur Stromzuführung zum Siebboden **31**
- **40**: elektrische Zuleitung zur Hilfsanode **20**
- **41**: elektrische Zuleitung zum Siebboden **31**
- **50**: Stromversorgung, Gleichstromquelle

## Patentansprüche

1. Verfahren zum Regulieren der Konzentration von Metallionen in einer zur elektrolytischen Abscheidung von Metall dienenden und zusätzlich Stoffe eines elektrochemisch reversiblen Redoxsystems in einer oxidierten und einer reduzierten Form enthaltenden Elektrolytflüssigkeit, bei dem zumindest ein Teil der Elektrolytflüssigkeit durch mindestens eine jeweils mindestens eine unlösliche Hilfsanode und mindestens eine Hilfskathode aufweisende Hilfszelle geleitet wird, zwischen denen ein Stromfluß durch Anlegen einer Spannung erzeugt wird,
**dadurch gekennzeichnet, daß** als mindestens eine Hilfskathode Stücke des abzuscheidenden Metalls (**30**) eingesetzt werden.

2. Verfahren nach Anspruch 1, **dadurch gekennzeichnet, daß** Anodenräume (**25**), die die Hilfsanoden (**20**) umgeben, und Kathodenräume (**35**), die die Metallstücke (**30**) umgeben, durch zumindest partiell ionendurchlässige Mittel (**21**) voneinander getrennt werden.

3. Verfahren nach einem der vorstehenden Ansprüche, **dadurch gekennzeichnet, daß** mit Edelmetallen und/oder Mischoxiden aktivierte inerte Metallelektroden als unlösliche Hilfsanoden (**20**) eingesetzt werden.

4. Verfahren nach einem der vorstehenden Ansprüche, **dadurch gekennzeichnet, daß** die Metallstücke (**30**) in Form von Kugeln eingesetzt werden.

5. Verfahren nach einem der vorstehenden Ansprüche, **dadurch gekennzeichnet, daß** das Verhältnis der Oberfläche der Metallstücke (**30**) zur Oberfläche der mindestens einen Hilfsanode (**20**) auf einen Wert von mindestens 4 : 1 eingestellt wird.

6. Verfahren nach einem der vorstehenden Ansprüche, **dadurch gekennzeichnet, daß** die Hilfszelle (**2**) als rohrförmiger Metallionengenerator ausgebildet wird und daß die mindestens eine Hilfsanode (**20**) oberhalb der Metallstücke (**30**) angeordnet ist.

7. Verfahren nach einem der Ansprüche 1 bis 5, **dadurch gekennzeichnet, daß** die Hilfszelle (**2**) als Metallionengenerator ausgebildet wird und durch senkrechte Teilung in einen Anodenraum (**25**) und einen Kathodenraum (**35**) aufgeteilt wird, wobei in dem Kathodenraum (**35**) die Metallstücke (**30**) und in dem Anodenraum (**25**) die mindestens eine Hilfsanode (**20**) angeordnet sind.

8. Verfahren nach einem der vorstehenden Ansprüche, **dadurch gekennzeichnet, daß** den Metallstücken (**30**) über eine siebförmig ausgebildete Elektrode (**31**) Strom zugeführt wird.

9. Verfahren nach einem der vorstehenden Ansprüche, **dadurch gekennzeichnet, daß** das zumindest partiell ionendurchlässige Mittel (**21**) als flüssigkeitsdurchlässiges Gewebe ausgebildet wird.

10. Verfahren nach einem der Ansprüche 1 bis 8, **dadurch gekennzeichnet, daß** als ionendurchlässiges Mittel (**21**) eine ionenaustauschermembran eingesetzt wird.

11. Vorrichtung zur elektrolytischen Abscheidung von Metall mit einer Metallionen und zusätzlich Stoffe eines elektrochemisch reversiblen Redoxsystems in einer oxidierten und einer reduzierten Form enthaltenden Elektrolytflüssigkeit, umfassend
I. eine Galvanisieranlage mit mindestens einer Hauptanode und
II. mindestens eine mit der Galvanisieranlage in Flüssigkeitsverbindung stehende Hilfszelle, umfassend jeweils
a. mindestens eine unlösliche Hilfsanode,
b. mindestens eine aus Stücken des abzuscheidenden Metalls (30) bestehende Hilfskathode sowie
c. mindestens eine Stromversorgung zur Erzeugung eines Stromflusses zwischen der mindestens einen Hilfsanode und der mindestens einen Hilfskathode,
**dadurch gekennzeichnet, daß** die Hauptanode unlöslich ist.

12. Vorrichtung nach Anspruch 11, **dadurch gekennzeichnet, daß** zumindest partiell ionendurchlässige Mittel (**21**) vorgesehen sind, die Anodenräume (**25**), die die Hilfsanoden (**20**) umgeben, und Kathodenräume (**35**), in die die Metallstücke (**30**) einfüllbar sind, voneinander trennen.

13. Vorrichtung nach einem der Ansprüche 11 und 12, **dadurch gekennzeichnet, daß** die unlöslichen Hilfsanoden (**20**) mit Edelmetallen und/oder Mischoxiden aktivierte inerte Metallelektroden sind.

14. Vorrichtung nach einem der Ansprüche 11 bis 13, **dadurch gekennzeichnet, daß** die Metallstücke (**30**) Metallkugeln sind.

15. Vorrichtung nach einem der Ansprüche 11 bis 14, **dadurch gekennzeichnet, daß** das Verhältnis der Oberfläche der Metallstücke (**30**) zur Oberfläche der mindestens einen Hilfsanode (**20**) mindestens 4 : 1 beträgt.

16. Vorrichtung nach einem der Ansprüche 11 bis 15, **dadurch gekennzeichnet, daß** die Vorrichtung (**2**) als rohrförmiger Metallionengenerator ausgebildet und daß die mindestens eine Hilfsanode (**20**) oberhalb eines von den Metallstücken (**30**) einnehmbaren Raumes angeordnet ist.

17. Vorrichtung nach einem der Ansprüche 11 bis 15, **dadurch gekennzeichnet, daß** die Vorrichtung (**2**) durch senkrechte Teilung in den Anodenraum (**25**) und den Kathodenraum (**35**) aufgeteilt ist, wobei die Metallstücke (**30**) in den Kathodenraum (**35**) einfüllbar sind und in dem Anodenraum (**25**) die mindestens eine Hilfsanode (**20**) angeordnet ist.

18. Vorrichtung nach einem der Ansprüche 11 bis 17, **dadurch gekennzeichnet, daß** eine siebförmig ausgebildete Elektrode (**31**) im Kathodenraum (**25**) derart angeordnet ist, daß den Metallstücken (**30**) über diese Elektrode (**31**) Strom zuführbar ist

19. Vorrichtung nach Anspruch 18, **dadurch gekennzeichnet, daß** die siebförmig ausgebildete Elektrode (**31**) im unteren Teil des Kathodenraums (**35**) so angeordnet ist, daß die Metallstücke (**30**) auf ihr aufliegen können.

20. Vorrichtung nach einem der Ansprüche 11 bis 19, **dadurch gekennzeichnet, daß** das zumindest partiell ionendurchlässige Mittel (**21**) als flüssigkeitsdurchlässiges Gewebe ausgebildet ist.

21. Vorrichtung nach einem der Ansprüche 11 bis 19, **dadurch gekennzeichnet, daß** das zumindest partiell ionendurchlässige Mittel (**21**) eine lonenaustauschermembran ist.

22. Anwendung des Verfahrens nach einem der Ansprüche 1 bis 10 zum Regulieren der Konzentration von Kupferionen in einer zur elektrolytischen Abscheidung von Kupfer dienenden und zusätzlich Fe(II)- und Fe(III)-Verbindungen enthaltenden Kupferabscheidelösung.

23. Verwendung der Vorrichtung nach einem der Ansprüche 11 bis 21 zum Regulieren der Konzentration von Kupferionen in einer zur elektrolytischen Abscheidung von Kupfer dienenden und zusätzlich Fe(II)- und Fe(III)-Verbindungen enthaltenden Kupferabscheidelösung.

## Claims

1. Method for regulating the concentration of metal ions in an electrolyte fluid used for the electrolytic deposition of metal and additionally containing substances of an electrochemically reversible redox system in an oxidised and in a reduced form, in which at least a portion of the electrolyte fluid is led through at least one auxiliary cell, each having at least one insoluble auxiliary anode and at least one auxiliary cathode between which a flow of current is generated by the application of a voltage,
**characterised in that**
pieces of the metal (30) to be deposited are used as at least one auxiliary cathode.

2. Method according to claim 1, **characterised in that** anode spaces (25), which surround the auxiliary anodes (20), and cathode spaces (35), which surround the metal pieces (30), are separated from one another by means (21) which are at least partially permeable by ions.

3. Method according to one of the preceding claims, **characterised in that** inert metal electrodes which have been activated with precious metals and/or mixed oxides are used as insoluble auxiliary anodes (20).

4. Method according to one of the preceding claims, **characterised in that** the metal pieces (30) are used in the form of balls.

5. Method according to one of the preceding claims, **characterised in that** the ratio of the surface of the metal pieces (30) to the surface of the at least one auxiliary anode (20) is set to a value of at least 4:1.

6. Method according to one of the preceding claims, **characterised in that** the auxiliary cell (2) is in the form of a tubular metal ion generator and **in that** the at least one auxiliary anode (20) is arranged above the metal pieces (30).

7. Method according to one of claims 1 to 5, **characterised in that** the auxiliary cell (2) is in the form of a metal ion generator and is vertically divided into an anode space (25) and a cathode space (35), the metal pieces (30) being arranged in the cathode space (35) and the at least one auxiliary anode (20) being arranged in the anode space (25).

8. Method according to one of the preceding claims, **characterised in that** current is supplied to the metal pieces (30) via a sieve-shaped electrode (31).

9. Method according to one of the preceding claims, **characterised in that** the at least partially ion-permeable means (21) is in the form of a woven cloth which is permeable by liquid.

10. Method according to one of claims 1 to 8, **characterised in that** an ion exchange membrane is used as the ion-permeable means (21).

11. Apparatus for the electrolytic deposition of metal which has an electrolyte fluid containing metal ions and additionally substances of an electrochemically reversible redox system in an oxidised and a reduced form, comprising
I. an electroplating system having at least one main anode and
II. at least one auxiliary cell which is in fluid connection with the electroplating system and comprises respectively
a. at least one insoluble auxiliary anode,
b. at least one auxiliary cathode comprising pieces of the metal (30)which is to be deposited, as well as
c. at least one power supply for generating a flow of current between the at least one auxiliary anode and the at least one auxiliary cathode,
**characterised in that** the main anode is insoluble.

12. Apparatus according to claim 11, **characterised in that** at least partially ion-permeable means (21) are provided which separate from each other anode spaces (25), which surround the auxiliary anodes (20), and cathode spaces (35) which may be filled with the metal pieces (30).

13. Apparatus according to one of claims 11 and 12, **characterised in that** the insoluble auxiliary anodes (20) are inert metal electrodes which have been activated with precious metals and/or mixed oxides.

14. Apparatus according to one of claims 11 to 13, **characterised in that** the metal pieces (30) are metal balls.

15. Apparatus according to one of claims 11 to 14, **characterised in that** the ratio of the surface of the metal pieces (30) to the surface of the at least one auxiliary anode (20) is at least 4:1.

16. Apparatus according to one of claims 11 to 15, **characterised in that** the apparatus (2) is in the form of a tubular metal ion generator and **in that** the at least one auxiliary anode (20) is arranged above a space containing the metal pieces (30).

17. Apparatus according to one of claims 11 to 15, **characterised in that** the apparatus (2) is vertically divided into the anode space (25) and the cathode space (35), the metal pieces (30) being able to be filled into the cathode space (35) and the at least one auxiliary anode (20) being arranged in the anode space (25).

18. Apparatus according to one of claims 11 to 17, **characterised in that** a sieve-shaped electrode (31) is arranged in the cathode space (25) in such a way that current can be supplied to the metal pieces (30) via this electrode (31).

19. Apparatus according to claim 18, **characterised in that** the sieve-shaped electrode (31) is arranged in the lower portion of the cathode space (35) in such a way that the metal pieces (30) can rest on it.

20. Apparatus according to one of claims 11 to 19, **characterised in that** the at least partially ion-permeable means (21) is in the form of a woven cloth which is permeable by liquid.

21. Apparatus according to one of claims 11 to 19, **characterised in that** the at least partially ion-permeable means (21) is an ion exchange membrane.

22. Application of the method according to one of claims 1 to 10 for regulating the concentration of copper ions in a copper deposition solution used for the electrolytic deposition of copper and additionally containing Fe(II) and Fe(III) compounds.

23. Use of the apparatus according to one of claims 11 to 21 for regulating the concentration of copper ions in a copper deposition solution used for the electrolytic deposition of copper and additionally containing Fe(II) and Fe(III) compounds.

## Revendications

1. Procédé pour réguler la concentration d'ions métalliques dans un électrolyte servant à la déposition électrolytique de métal et contenant en plus des substances d'un système redox électrochimiquement réversible sous une forme oxydée et sous une forme réduite, dans lequel au moins une partie de l'électrolyte est envoyée à travers au moins une cellule auxiliaire comportant respectivement au moins une anode auxiliaire insoluble et au moins une cathode auxiliaire, entre lesquelles un courant est engendré par la mise d'une tension,
**caractérisé en ce que** des pièces du métal à déposer (30) sont utilisées comme au moins une cathode auxiliaire.

2. Procédé selon la revendication 1, **caractérisé en ce que** les espaces anodiques (25) qui entourent les anodes auxiliaires (20) et les espaces cathodiques (35) qui entourent les pièces du métal (30) sont séparés les uns des autres par des moyens (21) au moins partiellement perméables aux ions.

3. Procédé selon l'une quelconque des revendications précédentes, **caractérisé en ce que** des électrodes en métal inerte activées par des métaux précieux et/ou par des oxydes mixtes sont utilisées comme anodes auxiliaires (20) insolubles.

4. Procédé selon l'une quelconque des revendications précédentes, **caractérisé en ce que** les pièces du métal (30) sont utilisées en forme de billes.

5. Procédé selon l'une quelconque des revendications précédentes, **caractérisé en ce que** le rapport de la surface des pièces du métal (30) à la surface de l'au moins une anode auxiliaire (20) est réglé à une valeur d'au moins 4 : 1.

6. Procédé selon l'une quelconque des revendications précédentes, **caractérisé en ce que** la cellule auxiliaire (2) est configurée comme générateur tubulaire d'ions métalliques et **en ce que** l'au moins une anode auxiliaire (20) est disposée au-dessus des pièces du métal (30).

7. Procédé selon l'une quelconque des revendications 1 à 5, **caractérisé en ce que** la cellule auxiliaire (2) est configurée comme générateur d'ions métalliques et **en ce qu'**elle est divisée en un espace anodique (25) et en un espace cathodique (35) par division verticale, sachant que les pièces du métal (30) sont disposées dans l'espace cathodique (35) et l'au moins une anode auxiliaire (20) dans l'espace anodique (25).

8. Procédé selon l'une quelconque des revendications précédentes, **caractérisé en ce que** le courant est acheminé aux pièces du métal (30) par une électrode (31) configurée en forme de tamis.

9. Procédé selon l'une quelconque des revendications précédentes, **caractérisé en ce que** le moyen (21) au moins partiellement perméable aux ions est configuré comme un tissu perméable au liquide.

10. Procédé selon l'une quelconque des revendications 1 à 8, **caractérisé en ce qu'**une membrane échangeuse d'ions est utilisée comme moyen (21) permé able aux ions.

11. Dispositif pour la déposition électrolytique de métal avec un électrolyte contenant des ions métalliques et en plus les substances d'un système redox électrochimiquement réversible dans une forme oxydée et dans une forme réduite, comprenant
I. une installation galvanoplastique avec au moins une anode principale et
II. au moins une cellule auxiliaire se trouvant en communication liquide avec l'installation galvanoplastique comprenant respectivement
a. au moins une anode auxiliaire insoluble
b. au moins une cathode auxiliaire consistant en pièces du métal à déposer (30), ainsi que
c. au moins une alimentation en courant pour la génération d'un courant entre l'au moins une anode auxiliaire et l'au moins une cathode auxiliaire,
**caractérisé en ce que** l'anode principale est insoluble.

12. Dispositif selon la revendication 11, **caractérisé en ce que** des moyens (21) au moins partiellement perméables aux ions sont prévus, qui séparent les uns des autres des espaces anodiques (25) qui entourent les anodes auxiliaires (20) et des espaces cathodiques (35) que l'on peut remplir par des pièces du métal (30).

13. Dispositif selon l'une quelconque des revendications 11 et 12, **caractérisé en ce que** les anodes auxiliaires (20) insolubles sont des électrodes de métal inerte activées avec des métaux précieux et/ou des oxydes mixtes.

14. Dispositif selon l'une quelconque des revendications 11 à 13, **caractérisé en ce que** les pièces du métal (30) sont des billes.

15. Dispositif selon l'une quelconque des revendications 11 à 14, **caractérisé en ce que** le rapport de la surface des pièces du métal (30) à la surface de l'au moins une anode auxiliaire (20) est d'au moins 4 :1.

16. Dispositif selon l'une quelconque des revendications 11 à 15, **caractérisé en ce que** le dispositif (2) est configuré comme générateur tubulaire d'ions métalliques et **en ce qu'**au moins une anode auxiliaire (20) est disposée au-dessus d'un espace occupé par les pièces du métal (30).

17. Dispositif selon l'une quelconque des revendications 11 à 15, **caractérisé en ce que** le dispositif (2) est divisé par division verticale en l'espace anodique (25) et en l'espace cathodique (35), sachant que les pi è ces du métal (30) peuvent être introduites pour remplir l'espace cathodique (35) et que dans l'espace anodique (25) est disposée l'au moins une anode auxiliaire (20).

18. Dispositif selon l'une quelconque des revendications 11 à 17, **caractérisé en ce qu'**une électrode (31) configurée en forme de tamis est disposée dans l'espace cathodique (25) de telle sorte que du courant peut être acheminé aux pièces du métal (30) par cette électrode (31).

19. Dispositif selon la revendication 18, **caractérisé en ce que** l'électrode (31) configurée en forme de tamis est disposée dans la partie inférieure de l'espace cathodique (35) de telle sorte que les pièces du métal (30) peuvent reposer sur elle.

20. Dispositif selon l'une quelconque des revendications 11 à 19, **caractérisé en ce que** le moyen (21) au moins partiellement perméable aux ions est configuré comme tissu perméable aux liquides.

21. Dispositif selon l'une quelconque des revendications 11 à 19, **caractérisé en ce que** le moyen (21) au moins partiellement perméable aux ions est une membrane échangeuse d'ions.

22. Utilisation du procédé selon l'une quelconque des revendications 1 à 10 pour la régulation de la concentration des ions cuivre dans une solution de déposition de cuivre servant à la déposition électrolytique du cuivre et contenant en plus des composés Fe(II) et Fe(III).

23. Utilisation du dispositif selon l'une quelconque des revendications 11 à 21 pour la régulation de la concentration des ions cuivre dans une solution de déposition de cuivre servant à la déposition électrolytique du cuivre et contenant en plus des composés Fe(II) et Fe(III).
